# EUROPÄISCHE PATENTSCHRIFT

(11) **EP 1 053 792 B1**
(45) Veröffentlichungstag und Bekanntmachung des Hinweises auf die Patenterteilung: **11.10.2006**
(21) Anmeldenummer: 00110695.4
(22) Anmeldetag: 19.05.2000
(51) Int. Cl.: B05B 15/04, B05C 5/02, B05C 11/10, D04H 1/46

(54) **Vorrichtung mit einem Düsenbalken zur Erzeugung von Flüssigkeitsstrahlen zur Strahlbeaufschlagung der Fasern einer Warenbahn**
Device having a nozzle manifold generating liquid jets for treating fibers on a textile web
Dispositif pourvu d'un support de buses produisant des jets de liquide destinés à traiter des fibres d'une bande textile

(30) Priorität: 21.05.1999 DE 19923591
(43) Veröffentlichungstag der Anmeldung: 22.11.2000
(73) Patentinhaber: Fleissner GmbH, 63329 Egelsbach (DE)
(72) Erfinder: Fleissner, Gerold, 6300 Zug (CH)
(74) Vertreter: Meyer-Dulheuer, Karl-Hermann

(56) Entgegenhaltungen:
- US-A- 4 691 417
- US-A- 4 984 340
- PATENT ABSTRACTS OF JAPAN Bd. 018, Nr. 226 (C-1194), 25. April 1994 (1994-04-25) -& JP 06 017358 A (MITSUBISHI RAYON ENG CO LTD), 25. Januar 1994 (1994-01-25)

## Beschreibung

Ein Düsenbalken zur Erzeugung von Flüssigkeitsstrahlen ist beispielsweise durch die EP-A-0 725 175 bekannt. Aus dem im Unterteil des Balkens angeordneten Düsenschlitz treten mit hohem Druck von bis zu 600 bar die Wasserstrahlen aus und beaufschlagen die unmittelbar darunter vorbeilaufende Warenbahn, die von einer Unterlage gehalten ist. Die Wasserstrahlen werden unterhalb der Unterlage von einem Saugzug beaufschlagt, der für den Abtransport der Flüssigkeit sorgen soll. Die Praxis hat jedoch gezeigt, daß nicht alle aufgespritzte Flüssigkeit sofort abgesaugt werden kann, sondern ein Teil an der Ware, an der Unterlage reflektiert wird und gegen die Unterseite des Düsenbalken zurückspritzt. Von dort tropft dann diese Flüssigkeit auf die Warenbahn, was zu vermeiden gilt.

Aus der Praxis ist bekannt, zumindest auf der einen Längsseite des Düsenbalkens, parallel zu dessen Erstreckung und in der unmittelbaren Nähe der Außenkante des Unterteils eine Flüssigkeitsauffangeinrichtung anzuordnen, die die von der Unterseite des Düsenbalkens ablaufende Flüssigkeit auffangen soll.

Es ist ferner Vorrichtung mit zumindest einem Düsenbalken zur Erzeugung von Flüssigkeitsstrahlen bekannt (US 4 691 417). Zur Strahlbeaufschlagung der Fasern dient ein Düsenbalken sowie eine flüssigkeitsdurchlässige Siebwalze. Der Düsenbalken besteht aus einem sich über die Arbeitsbreite der Bahn erstreckenden Ober- und einem Unterteil. Längs des Oberteils ist über seine Länge eine Druckkammer angeordnet, der die unter Druck stehende Flüssigkeit stirnseitig zuführt. Auf der einen Längsseite des Düsenbalkens, parallel zu dessen Erstreckung und in der unmittelbaren Nähe der Außenkante des Unterteils befindet sich eine Flüssigkeitsauffangeinrichtung für von der Unterseite des Düsenbalkens ablaufende Flüssigkeit. Die Flüssigkeitsauffangeinrichtung ist als Saugrohr mit einem längs der Unterkante des Düsenbalkens angeordneten Saugschlitz ausgebildet.

Der Erfindung liegt die Aufgabe zugrunde, eine solche Flüssigkeitsauffangrinne derart zu optimieren, daß sie vollständig die an die Unterseite des Düsenbalkens gelangende Flüssigkeit sofort aufnimmt, einschließlich eines beim Spritzen entstehenden Wassernebels.

Ausgehend von der Vorrichtung anfangs genannter Art, liegt die gefundene Lösung darin, daß die Flüssigkeitsauffangeinrichtung als Saugrohr mit einem längs der Unterkante des Düsenbalkens angeordneten, saugenden Längsschlitz ausgebildet ist. Die Flüssigkeit soll also nicht nur aufgefangen, sondern sofort längs des ganzen Balkens abgesaugt werden. Es ist zweckmäßig, den Unterdruck in der Auffangeinrichtung mittels der Pumpe zu erzeugen, die auch für den Unterdruck im Saugschlitz an der Unterlage sorgt.

Damit der in dem allseitig geschlossenen Rohr od. dgl. erzeugbare Unterdruck gleichmäßig über die Länge des Düsenbalkens wirksam sein kann, sollte die Höhe des Saugschlitzes gering bemessen sein, z. B. 1 - 5 mm. Es ist dabei vorteilhaft, wenn dieser Saugschlitz erst an dem Ende eines Trichters angeordnet ist und der Trichter zumindest mit seiner Unterseite bis an, ggf. sogar unter die Unterseite des Düsenbalkens reicht. Nun ist dort nur wenig Platz, da die zu behandelnde Ware sehr dicht an den Austritt des Wasserstrahls aus dem Düsenblech geführt werden muß. Dies gilt insbesondere, wenn die Unterlage ein Endlosband ist, etwas mehr Platz ist gegeben, wenn die Unterlage eine Siebwalze ist, die aufgrund ihrer Krümmung für eine dichtere Anordnung des Saugtrichters mehr Raum läßt. Die Erfindung schlägt eine Lösung für diese Anordnung und spezielle Ausbildung vor, die im Zusammenhang mit dem Beispiel in der Zeichnung genauer beschrieben werden soll.

In der Zeichnung ist in Fig. 1 eine Siebwalze im Querschnitt mit dieser zugeordnetem Düsenbalken gemäß der EP-A-0 725 175 schematisch dargestellt. Die Fig. 2 zeigt weiterhin ein Ausschnittsvergrößerung.

Der Siebwalze 1 sind zwei Düsenbalken 2 und 3 zugeordnet, einer genau lotrecht oberhalb und einer gleich daneben schräg abwärts. Längs des Düsenbalkens 2 sind an seiner Unterseite beidseitig Flüssigkeitsabsaugeinrichtungen 4, 5 dem Düsenbalken 2 dicht zugeordnet. Bei dem Düsenbalken 3 ist eine solche Flüssigkeitsabsaugeinrichtungen 6 nur auf der unteren Seite notwendig, da die an der Unterseite des Düsenbalkens 3 hängende Flüssigkeit von sich aus entlang der Unterseite in diese Richtung läuft.

Wie noch besser aus der Fig. 2 hervorgeht, besteht die Auffangeinrichtung 4 aus einem etwa rechteckig gebogenen Blech 7, das an der Unterseite des kastenförmigen Rohres in einem Saugschlitz 12 offen, ansonsten aber auch an den Stirnseiten verschlossen ist. Der Innenraum des kastenförmigen Rohres ist an eine Pumpe 8 angeschlossen, die eventuell auch den im einzelnen nicht dargestellten Absaugschlitz 15 unterhalb der auf die Siebwalze 1 auftreffenden Düsenstrahlen unter Saugzug setzt und dort üblich ist. Die Flüssigkeitsauffangeinrichtung 4 - 6 ist aus einem längs des Düsenbalkens 2, 3 sich erstreckenden Blech 7 gebogen, dessen Endflächen 9, 10 zur Bildung des trichterförmigen Längsschlitzes 11 sich teilweise überdecken und zum Saugschlitz 12 konisch aufeinander zulaufen. Der Saugschlitz 12 ist von der inneren Endkante 13 der Endfläche 10 des Bleches 7 zusammen mit der aber bis zur Eckkante 14 des Düsenbalkens 2 sich erstreckenden Endfläche 9 gebildet.

Genau bis zu dieser Eckkante 14 läuft die Flüssigkeit aufgrund der Erdschwere zumin dest bei dem Düsenbalken 3 nach Fig. 1 und tropft dann auf die Warenbahn 16. Die an der Unterseite des Düsenbalkens hängenden Tropfen lösen sich aber auch über seine ganze Fläche, so daß für eine vollständige Abführung dieser Flüssigkeit nur ein kräftiger Saugzug helfen kann, der an dem Saugschlitz 12 wirksam ist. Damit ein entsprechender Unterdruck aufgebaut werden kann, ist der Saugschlitz 12 nur von einer geringen Höhe, wie z. B. 2 mm. Die untere Endfläche 9 erstreckt sich bis an die Eckkante 14, ggf. auch ein wenig in Richtung der Mitte des Düsenbalkens 2 hin, je nachdem wieviel Platz dazu vorhanden ist.

Durch diese Konstruktion kann nicht nur die von der Eckkante 14 des Düsenbalkens 2, 3 abtropfende Flüssigkeit aufgefangen werden, sondern alle an die Unterseite gelangende Feuchtigkeit. Durch den Saugzug von der Pumpe 8 her werden nunmehr gar keine Tropfen mehr an der Unterseite des Düsenbalkens 2, 3 entstehen, die dort hängende Flüssigkeit wird gleich entfernt, und zwar auch ein evtl. beim Spritzen entstehender Flüssigkeitsnebel.

### Bezugszeichenliste

- **1**: Siebwalze
- **2**: Düsenbalken
- **3**: Düsenbalken
- **4**: Flüssigkeitsabsaugeinrichtung, Saugrohr
- **5**: Flüssigkeitsabsaugeinrichtung,
- **6**: Flüssigkeitsabsaugeinrichtung,
- **7**: Blech
- **8**: Pumpe, Saugpumpe
- **9**: Endfläche
- **10**: Endfläche
- **11**: Auffanglängsschlitz
- **12**: Saugschlitz
- **13**: Endkante der Endfläche 10 des Bleches 7
- **14**: Eckkante
- **15**: Absaugschlitz
- **16**: Warenbahn

## Patentansprüche

1. Vorrichtung mit zumindest einem Düsenbalken(2,3) zur Erzeugung von Flüssigkeitsstrahlen zur Strahlbeaufschlagung der Fasern einer quer zum Düsenbalken mit Hilfe einer flüssigkeitsdurchlässigen Unterlage wie Siebwalze (1) in eine Richtung transportierten textilen Bahn, wie Tissue-, Faser-, Gewebe- oder Gewirkebahn, wobei
a) der Düsenbalken (2,3) aus einem sich über die Arbeitsbreite der Bahn erstreckenden Ober- und einem Unterteil besteht, längs des Oberteils über seine Länge eine Druckkammer angeordnet ist, der die unter Druck stehende Flüssigkeit stirnseitig zugeführt ist, und wobei
**b)** zumindest auf der einen Längsseite des **Düsenbalkens (2,3),** parallel zu dessen Erstreckung und in der unmittelbaren Nähe der Außenkante des Unterteils eine **Flüssigkeitsauffangeinrichtung** (4-6) für von der Unterseite des Düsenbalkens (2,3) ablaufende Flüssigkeit vorgesehen ist, wobei die Flüssigkeitsauffangeinrichtung (4-6) als Saugrohr mit einem längs der Unterkante des Düsenbalkens (2, 3) angeordneten Saugschlitz (12) ausgebildet ist,
**dadurch gekennzeichnet,**
**daß** längs des Unterteils des Düsenbalkens (2, 3) ein Düsenblech mit Düsenbohrungen flüssigkeitsdicht gelagert ist,
**daß** sich an den Saugschlitz (12) einer der Unterseite des Düsenbalkens (2, 3) zugeordnete trichterförmige Auffanglängsschlitz (11) anschließt,
**daß** die Flüssigkeitsauffangeinrichtung (4 - 6) aus einem längs des Düsenbalkens (2, 3) sich erstreckenden Blech (7) gebogen ist, dessen Endflächen (9, 10) zur Bildung des trichterförmigen Auffanglängsschlitzes (11) sich teilweise überdecken und zum Saugschlitz (12) konisch aufeinander zulaufen.

2. Vorrichtung nach Anspruch 1, **dadurch gekennzeichnet, daß** die Flüssigkeitsauffangeinrichtung (4 - 6) mit Ausnahme des Saugschlitzes (12) rundum und an den Stirnseiten luftdicht verschlossen und ein Hohlraum der Flüssigkeitsauffangeinrichtung an eine Saugpumpe (8) od. dgl. angeschlossen ist.

3. Vorrichtung nach Anspruch 1 oder 2, **dadurch gekennzeichnet, daß** der Saugschlitz (12) eine Höhe von 1 - 10, vorzugsweise 2 mm aufweist.

4. Vorrichtung nach Anspruch 4, **dadurch gekennzeichnet, daß** der trichterförmige Auffanglängsschlitz (11) aus einer sich längs erstreckenden unteren End- (9) und einer oberen Endfläche (10) des die Flüssigkeitsauffangeinrichtung (4) bildenden Bleches (7) besteht, an deren Engstelle der Saugschlitz (12) gebildet ist.

5. Vorrichtung nach Anspruch 5, **dadurch gekennzeichnet, daß** die Unterlage ein Siebwalze ist und, daß die untere Endfläche (9) in unmittelbarer Nähe **der Siebwalze (1)** gehalten ist und sich zumindest bis an die Außenkante (14) der Unterseite oder auch ein wenig in Richtung der Mitte des Düsenbalkens (2, 3) erstreckt.

6. Vorrichtung nach einem der Ansprüche 1 bis 6, **dadurch gekennzeichnet, daß** die Endflächen (9, 10) zum Saugschlitz (12) konisch aufeinander zulaufen und dessen obere innere Endkante (13) zusammen mit der Endfläche (9) des Bleches (7) den Saugschlitz (12) bilden.

7. Vorrichtung nach einem der vorhergehenden Ansprüche, **dadurch gekennzeichnet, daß** die Unterlage in Höhe des Düsenbalkens (2, 3) auf der Unterseite einen Absaugschlitz (15) aufweist, der an eine Saugpumpe (8) angeschlossen ist und, daß ein Hohlraum der Flüssigkeitsauffangeinrichtung (4- 6) an die Saugpumpe (8) der Unterlage angeschlossen ist.

## Claims

1. A device with at least one jet bar (2, 3) for generating jets of liquid for loading the fibres of a textile web, such as a tissue, fibre, fabric or knitted web, conveyed in one direction transversely to the nozzle bar by means of a liquid permeable substrate such as a dandy roller (1), wherein
a) the jet bar (2, 3) consists of an upper and a lower section extending over the working width of the web, and a pressure chamber, which is supplied with pressurised liquid at the front over its length, and wherein
b) a liquid collection device (4-6) for liquid draining from the lower side of the jet bar (2, 3) is provided at least on one longitudinal side of the jet bar (2, 3), parallel with its extension and in the immediate vicinity of the outer edge of the lower section, wherein the liquid collection device (4-6) is designed as a suction tube with a suction slot (12) arranged along the lower edge of the jet bar (2, 3),
**characterised in that** a jet plate with jet holes is mounted along the lower section of the jet bar (2, 3), **in that** a funnel-shaped longitudinal collection slot (11) associated with the lower side of the jet bar (2, 3) is connected to the suction slot (12), **in that** the liquid collection device (4-6) is bent from a plate (7) extending along the jet bar (2, 3), the end faces (9, 10) of which plate partially overlap to form the funnel-shaped longitudinal collection slot (11) and together run conically towards the suction slot (12).

2. The device according to Claim 1, **characterised in that** the liquid collection device (4-6), with the exception of the suction slot (12), is sealed around and on the front sides so that it is airtight, and **in that** a cavity of the liquid collection device is connected to a suction pump (8) or the like.

3. The device according to Claim 1 or 2, **characterised in that** the suction slot (12) has a height of 1 - 10, preferably 2 mm.

4. The device according to Claim 3, **characterised in that** the funnel-shaped longitudinal collection slot (11) consists of a longitudinally extending lower end (9) and an upper end face (10) of the plate (7) forming the liquid collection device (4), on the constriction of which the suction slot (12) is formed.

5. The device according to Claim 4, **characterised in that** the substrate is a dandy roller and **in that** the lower end face (9) is retained in the immediate vicinity of the dandy roller (1) and extends at least as far as the outer edge (14) of the lower side, or even a little in the direction of the centre of the jet bar (2, 3).

6. The device according to any one of Claims 1 to 5, **characterised in that** the end faces (9, 10) together run conically towards the suction slot (12) and whose upper inner end edge (13) together with the end face (9) of the plate (7) form the suction slot (12).

7. The device according to any one of the preceding claims, **characterised in that** the substrate has an extraction slot (15), level with the jet bar (2, 3) on the lower side, which slot is connected to a suction pump (8), and **in that** a cavity of the liquid collection device (4-6) is connected to the suction pump (8) of the substrate.

## Revendications

1. Dispositif avec au moins une poutre à buses (2, 3) pour la génération de jets de liquide pour l'injection au moyen de jets des fibres d'une voie de textile transportée dans une direction, par ex. une voie de tissus, de fibres, de treillis ou de tissus à mailles, perpendiculaire à la poutre à buses à l'aide d'un support perméable aux liquides, comme un rouleau égoutteur (1),
a) la poutre à buses (2, 3) comportant une partie supérieure et une partie inférieure s'étendant sur la largeur de la voie, une chambre de compression étant ordonnée longitudinalement à la partie supérieure sur la longueur, laquelle est alimentée au niveau frontal par le liquide sous pression, et
b) au moins sur un grand côté de la poutre à buses (2, 3), parallèlement à son développement et à proximité immédiate du bord extérieur de la partie inférieure, une installation de récupération du liquide (4-6) étant prévue à partir de la partie inférieure de la poutre à buses (2, 3) pour le liquide s'écoulant, l'installation de récupération du liquide (4-6) étant formée en tant que tuyau d'aspiration avec une fente d'aspiration (12) le long du bord inférieur de la poutre à buses (2, 3), **caractérisé en ce que**,
le long de la partie inférieure de la poutre à buses (2, 3), une plaque à buses étanche avec des ouvertures de buses est installée, qu'à la fente d'aspiration (12), une fente longitudinale de récupération (11) en forme de trémie se raccorde à la partie inférieure de la poutre à buses (2, 3) attribuée, que l'installation de récupération du liquide (4-6) est pliée à partir d'une plaque (7) s'étendant le long de la poutre à buses (2, 3), dont les surfaces finales (9, 10), pour la formation de la fente longitudinale de récupération (11) en forme de trémie, se recouvrent en partie et se terminent en fente d'aspiration (12) conique en se chevauchant.

2. Dispositif selon la revendication 1, **caractérisé en ce que** l'installation de récupération du liquide (4-6), à l'exception de la fente d'aspiration (12), est fermée de façon hermétique sur son pourtour et aux niveaux frontaux et qu'un espace creux de l'installation de récupération du liquide est raccordé à une pompe d'aspiration (8) ou similaire.

3. Dispositif selon la revendication 1 ou 2, **caractérisé en ce que** la fente d'aspiration (12), comporte une hauteur de 1 à 10, de préférence de 2 mm.

4. Dispositif selon la revendication 3, **caractérisé en ce que** la fente longitudinale de récupération (11) en forme de trémie est composée d'une surface finale (9) s'étendant longitudinalement et d'une surface finale supérieure (10) de la plaque (7) composant l'installation de récupération du liquide (4), la fente d'aspiration (12) étant formée sur sa partie étroite.

5. Dispositif selon la revendication 4, **caractérisé en ce que** le support est un rouleau égoutteur et que la surface inférieure (9) est retenue à proximité immédiate du rouleau égoutteur (1) et s'étend au moins jusqu'au bord extérieur (14) de la partie inférieure ou un peu en direction du centre de la poutre à buses (2, 3).

6. Dispositif selon l'une des revendications 1 à 5, **caractérisé en ce que** les surfaces finales (9, 10) se terminent de façon superposée en fente d'aspiration (12) conique et dont le bord final (13) intérieur supérieur, forme la fente d'aération (12) avec la surface finale (9) de la plaque (7).

7. Dispositif selon l'une des revendications ci-dessus, **caractérisé en ce que** le support comporte à hauteur de la poutre à buses (2, 3) une fente d'aspiration (15) sur la partie inférieure qui est raccordée à une pompe d'aspiration (8) et, qu'un espace creux de l'installation de récupération du liquide (4-6) est raccordé à la pompe d'aspiration (8) du support.
